# EUROPÄISCHE PATENTSCHRIFT

(11) **EP 2 446 205 B1**
(45) Veröffentlichungstag und Bekanntmachung des Hinweises auf die Patenterteilung: **10.08.2016**
(21) Anmeldenummer: 10723139.1
(22) Anmeldetag: 14.06.2010
(51) Int. Cl.: F25D 23/06

(54) **KÄLTEGERÄT**
REFRIGERATION DEVICE
APPAREIL DE FROID

(30) Priorität: 22.06.2009 DE 102009027073
(43) Veröffentlichungstag der Anmeldung: 02.05.2012
(73) Patentinhaber: BSH Hausgeräte GmbH, 81739 München (DE)
(72) Erfinder: LAIBLE, Karl-Friedrich, 89129 Langenau (DE); RABUS, Wolfgang, 89542 Herbrechtingen (DE); SONNENFROH, Irena, 89537 Giengen (DE); KRAPP, Michael, 89564 Nattheim (DE)
(86) Internationale Anmeldenummer: PCT/EP2010/058289
(87) Internationale Veröffentlichungsnummer: WO 2010/149517

(56) Entgegenhaltungen:
- EP-A1- 1 510 747
- DE-U1- 20 012 547
- GB-A- 2 336 565
- JP-A- 2004 052 774

## Beschreibung

Die Erfindung betrifft ein Haushaltsgerät, insbesondere ein Kältegerät, nach dem Oberbegriff des Patentanspruches 1.

In Haushaltsgeräten werden für Stütz- oder Tragstrukturen Kunststoff- und/oder Blechplatinen verbaut, deren Formgebung und Materialstärke je nach Einsatzzweck variiert.

So ist bei Haushalts-Kältegeräten der, den Kühlraum begrenzende Gerätekorpus üblicherweise als Hohlkörper realisiert, dessen Hohlraum mit Wärmeisolierschaum gefüllt ist. Dessen äußere Begrenzungswände können aus einer Stahlblechplatine hergestellt sein. Stahlblech weist auch bei geringer Materialstärke eine hohe Formstabilität auf, so dass insbesondere die Bildung von Dellen oder Unebenheiten in der Begrenzungswand aufgrund von Unregelmäßigkeiten oder Schaumlunker im Wärmeisolierschaum vermieden werden können. Alternativ zum Einsatz von Stahlblechplatinen können die Begrenzungswände aus Kunststoff gefertigt sein, deren Materialstärke jedoch im Vergleich zu Stahlblech stark erhöht ist, um eine geforderte Formstabilität zu erreichen.

Aus der DE 36 44 434 C2 ist eine Gerätetür bekannt, die aus einem Mantel aus glasfaserverstärktem Kunststoff hergestellt ist, der einen Schaumstoffkern begrenzt. Ebenso ist aus der AT 266 417 eine Hohlraumtür bekannt, deren Begrenzungswände aus glasfaserverstärktem Kunststoff hergestellt sind, während der Hohlraum mit einem Füllstoff ausgefüllt ist. Aus der WO 2008/089963 A1 ist ein langfaserverstärkter, thermoplastischer Kunststoff bekannt, der bei der Herstellung von Haushaltsgeräten angewendet werden kann. EP 1 510 747 A1 offenbart ein Kältagerät nach dem Oberbegriff des Anspruchs 1.

Beim Einsatz von Kunststoffplatinen in Stütz- oder Tragstrukturen von Haushaltsgeräten besteht generell die Problematik, dass die Kunststoffbauteile mit großer Materialstärke ausgelegt werden müssen, um eine mit Stahlblech vergleichbare Formstabilität zu erhalten.

Die Aufgabe der Erfindung besteht darin, ein Haushaltsgerät mit einem Kunststoffbauteil bereitzustellen, das trotz reduzierter Materialstärke eine ausreichende Steifigkeit für den Einsatz als ein Trag- oder Strukturelement aufweist.

Unter Haushaltsgerät wird hier ein Gerät verstanden, welches zur Haushaltsführung eingesetzt wird, insbesondere ein Haushaltskältegerät (kurz Kältegerät genannt), wie beispielsweise ein Kühlschrank, ein Gefrierschrank, eine Gefriertruhe, ein Weinlagerschrank oder eine Kühlgefrierkombination.

Die Aufgabe wird durch die Merkmale des Anspruches 1 gelöst. Bevorzugte Weiterbildungen der Erfindung sind in den Unteransprüchen offenbart.

Bei einem Haushaltsgerät mit einem Kunststoffbauteil ist erfindungsgemäß das Kunststoffbauteil aus einem naturfaserverstärkten Kunststoff gefertigt, der aus einem Kunststoffträgermaterial und darin eingebetteten Naturfasern besteht. Bei dem Haushaltsgerät handelt es sich insbesondere um ein Kältegerät und in diesem Fall handelt es sich bei dem Kunststoffbauteil insbesondere um eine Kunststoffplatine für eine Begrenzungswand zur Begrenzung eines mit einem Wärmeisolierschaum gefüllten Hohlraums des Kältegeräts. Untersuchungen zeigen, dass sich der Widerstand gegenüber Verformung bei naturfaserverstärktem Kunststoffplatinen gegenüber vergleichbaren Kunststoffbauteilen ohne Naturfasern beträchtlich erhöht. Die im Kunststoff integrierten Naturfasern wirken daher in Doppelfunktion sowohl versteifend als auch als Füllstoff, wodurch der Materialverbund insgesamt nicht nur stabiler, sondern auch kostengünstiger gegenüber vergleichbaren Spezialkunststoffen wird, die dieselbe Formstabilität bereitstellen können.

Beim Einsatz des naturfaserverstärkten Kunststoffbauteils als Begrenzungswand zur Begrenzung eines mit einem Wärmeisolierschaum gefüllten Hohlraums eines Kältegerätes ergibt sich als zusätzliche Anforderung, dass das Kunststoffbauteil resistent gegenüber einer Wasserdampf- oder Gasdiffusion ist. Hierzu kann in dem naturfaserverstärkten Kunststoffbauteil zusätzlich ein Diffusionssperrmittel integriert werden, mit dem eine solche Diffusion zumindest weitgehend beschränkt werden kann.

Bevorzugt kann das Diffusionssperrmittel aus Metall, etwa einer Metallfolie, hergestellt sein. Das Integrieren des Diffusionssperrmittels im Kunststoffbauteil kann in unterschiedlicher Weise erfolgen, etwa durch Aufbringen einer geschlossenen Diffusionssperrschicht auf eine Seitenfläche des Kunststoffbauteils oder durch Einbringen des Diffusionssperrmittels in Partikelform oder Fragmentform in das Kunststoffmaterial.

In einer Ausführungsform kann das Diffusionssperrmittel zumindest eine durchgängig geschlossene Diffusionssperrschicht sein, die im naturfaserverstärkten Kunststoffbauteil eingebettet ist. Die Diffusionssperrschicht kann dabei beidseitig vom Kunststoffträgermaterial umgeben sein. Für eine einfache sowie steife Ausbildung des Materialverbunds ist jedoch ein Zweischichtaufbau bevorzugt, bei dem das Kunststoffbauteil die Diffusionssperrschicht trägt. Dabei kann die Diffusionssperrschicht auf der, dem Wärmeisolierschaum zugewandten Seite des Kunststoffbauteils und/oder auch auf der, dem Wärmeisolierschaum abgewandten Seite des Kunststoffbauteils aufgebracht sein.

Auf der, dem Wärmeisolierschaum abgewandten Seite des Kunststoffbauteils kann zusätzlich eine Deckschicht, insbesondere eine Dekor- und/oder Kratzschutzschicht, aufgebracht werden. Fertigungstechnisch einfach ist es dabei, die Deckschicht außenseitig unmittelbar auf das Kunststoffbauteil aufzubringen, während die Diffusionssperrschicht innen auf der, dem Wärmeisolierschaum zugewandten Seite aufgebracht ist. In diesem Fall ist das Kunststoffträgermaterial unter Bildung eines Dreischichtaufbaus zwischen der äußeren Deckschicht und der inneren Diffusionssperrschicht geschaltet.

Um die für den Einsatz als Begrenzungswand im Kältegerät erforderliche versteifende Wirkung zu erreichen, kann die naturfaserverstärkte Kunststoffplatine eine Schichtdicke im Bereich von 1 bis 1,5 mm aufweisen. Im Vergleich dazu kann die Diffusionssperrschicht wesentlich dünner, etwa bei einer Schichtdicke im Bereich von 0,009 mm liegen, während die Schichtdicke der Deckschicht im Bereich von 0,150 mm liegen kann.

In einer weiteren Ausführungsform kann das Diffusionssperrmittel nicht als eine durchgehend geschlossene Sperrschicht ausgebildet sein, sondern eine Faser- und/oder Partikelstruktur aufweisen. In diesem Fall können voneinander vereinzelte Diffusionssperrpartikel, -fragmente oder -fasern in das naturfaserverstärkte Kunststoffbauteil eingebracht sein. Somit ist kein zusätzlicher separater Beschichtungsvorgang zum Aufbringen einer Diffusionssperrschicht auf die bereits gebildete Kunststoffplatine erforderlich, sondern wird das Diffusionssperrmittel mit der Fertigung der Kunststoffplatine in diese eingebracht.

Als Material für die Naturfasern kann Papier, Holz, Flachs, Baumwolle oder dergleichen bereitgestellt werden, während als Kunststoffträgermaterial PP, PE oder PVC bereitgestellt werden kann. Untersuchungen haben gezeigt, dass beim Einsatz des naturfaserverstärkten Kunststoffes für die oben erwähnte Begrenzungswand der Anteil an Naturfasern im Kunststoffträgermaterial bis zu 80% betragen kann, während in üblichen Anwendungsfällen der Naturfaser-Anteil bei etwa 50% liegt. Dadurch können aufgrund der deutlich geringeren Dichte der Naturfasern gegenüber klassischen Füllstoffen, wie etwa Glasfasern, bedeutende Gewichtsvorteile erzielt werden, etwa im Vergleich zu den glasfaserverstärkten Kunststoffe.

Nachfolgend sind zwei Ausführungsbeispiele der Erfindung anhand der beigefügten Figuren beschrieben.

Es zeigen:
- Fig. 1: in einer grob schematischen Schnittdarstellung ein Haushaltskältegerät;
- Fig. 2: eine vergrößerte Teilansicht in der Schnittebene I-I aus der Fig. 1 gemäß dem ersten Ausführungsbeispiel;
- Fig. 3: Verfahrensschritte zur Herstellung der in der Fig. 2 gezeigten Begrenzungswand; und
- Fig. 4: in einer Ansicht entsprechend der Fig. 2 das zweite Ausführungsbeispiel;

In der Fig. 1 ist ein Kältegerät mit einem Korpus 1 gezeigt, der als ein mit einem Wärmeisolierschaum 3 ausgefüllter Hohlkörper realisiert ist. Der Korpus 1 begrenzt einen Kühlraum 5, der wiederum frontseitig durch eine nicht gezeigte Gerätetür verschließbar ist.

Wie aus der Fig. 1 weiter hervorgeht, weist der Korpus 1 äußere Begrenzungswände 7 auf, die an ihren oberen und unteren Enden mit abgekanteten Befestigungsflanschen 9 versehen sind. Die Befestigungsflansche 9 der äußeren Begrenzungswände 7 übergreifen randseitig eine Bodenwand 11 und eine Deckwand 13 des Korpus 1. Die Befestigungsflansche 9 sind dabei schaumdicht mit den Boden- und Seitenwänden 11, 13 verbunden.

Auf der, dem Kühlraum 5 zugewandten Innenseite ist der Korpus 1 mittels einer Kunststoffverkleidung 14 begrenzt, die im Tiefziehverfahren hergestellt sein kann.

In der Fig. 2 ist der Materialaufbau einer der äußeren Begrenzungswände 7 gemäß dem ersten Ausführungsbeispiel gezeigt. Demzufolge ist die Begrenzungswand 7 im Dreischichtaufbau gebildet, in dem eine großflächige, ebene Kunststoffplatine 15 als Trägerschicht dient.

Die Kunststoffplatine 15 besteht aus naturfaserverstärktem Kunststoff und trägt eine äußere Deckschicht 17, die etwa eine aus Polypropylen oder aus PMMA gebildete Dekor- und Kratzschutzfolie ist. Auf der, dem Wärmeisolierschaum 3 zugewandten Seite trägt die Kunststoffplatine 15 eine Diffusionssperrschicht 19, die beispielhaft eine aufgeklebte Aluminiumfolie sein kann. Die Aluminiumfolie unterbindet eine Diffusion von Wasserdampf aus der Umgebungsluft in den Wärmeisolierschaum 3 hinein sowie eine Diffusion von Gas (N₂, CO₂, H₂) aus dem Wärmeisolierschaum 3 in die Umgebung.

Wie aus der Fig. 2 weiter hervorgeht, sind im Kunststoffträgermaterial 21 der Kunststoffplatine 15 Naturfasern 23 eingebettet. Die Schichtdicke a₁ der Kunststoffplatine 15 beträgt dabei beispielhaft 1 mm, während die Schichtdicke a₂ der Aluminiumfolie 19 bei 0,009 mm und die Schichtdicke a₃ der Deckschicht 17 bei 0,150 mm liegen kann. Die Dekorfolie 17 kann bei in Möbelnischen eingeschobenen Einbaugeräten weggelassen werden, da hier die Begrenzungswände 7 sichtgeschützt sowie geschützt vor mechanischer Beanspruchung sind.

Anhand der Fig. 3 sind Verfahrensschritte zur Herstellung der Befestigungswand 7 gezeigt. Demzufolge wird in einem ersten Verfahrensschritt I zunächst die Kunststoffplatine 15 aus naturfaserverstärktem Kunststoffmaterial extrudiert oder gepresst. Anschließend wird in einem Kaschierschritt II unter Bildung eines Dreischichtaufbaus die Aluminiumfolie 19 sowie die Deckschicht 17 auf die gegenüberliegenden Seitenflächen der Kunststoffplatine 15 aufgebracht. Das Aufbringen der Deckschicht 17 sowie der Aluminiumfolie 19 kann dabei unter Zwischenlage zusätzlicher Haftschichten erfolgen.

Anschließend erfolgt im Verfahrensschritt III eine Formgebung der kaschierten Kunststoffplatine 15. Dabei wird die Kunststoffplatine zunächst in zumindest einer Biegezone erwärmt und anschließend mittels eines nicht gezeigten Biegewerkzeugs um eine Biegekante um 90° gebogen, wodurch die in der Fig. 1 gezeigten Befestigungsflansche 9 hergestellt sind.

Das Kunststoffträgermaterial 21 besteht hier beispielhaft aus PP, PE oder PVC, während die Naturfasern 23 aus Papier, Holz, Flachs, Baumwolle oder dergleichen hergestellt sind. Die Naturfasern 23 sind dabei mit einem Anteil von 80% dem Kunststoffträgermaterial 21 beigemischt.

In der Fig. 4 ist die Begrenzungswand 7 gemäß dem zweiten Ausführungsbeispiel gezeigt. Die Begrenzungswand der Fig. 4 besteht im Gegensatz zur Fig. 2 aus keinem Dreischichtaufbau mit einer Aluminiumfolie 19 auf der, dem Wärmeisolierschaum 3 zugewandten Seite der Kunststoffplatine 15. Vielmehr ist die Begrenzungswand fertigungstechnisch einfach im Zweischichtaufbau mit der Kunststoffplatine 15 sowie der außenseitig aufgebrachten Deckschicht 17 hergestellt. Anstelle der geschlossenen Aluminiumdeckschicht 19 sind im Kunststoffträgermaterial 21 der Kunststoffplatine 15 nicht nur die Naturfasern 23, sondern zusätzlich auch kleine Fragmente 25 einer Aluminiumfolie integriert. Diese übernehmen die Funktion der geschlossenen Aluminiumfolie 19 aus der Fig. 2.

Die Fragmente 25 der Aluminiumfolie werden bereits vor der Herstellung der Kunststoffplatine 15 dem Gemisch aus Kunststoffträgermaterial 21, und Naturfasern 23 zugegeben, so dass bei der im Verfahrensschritt I erfolgenden Extrusion der Kunststoffplatine 15 zugleich auch die Fragmente 25 im Kunststoffträgermaterial 21 integriert werden. Ein zusätzlicher Verfahrensschritt zum Kaschieren der Kunststoffplatine 15 mit einer separaten Diffusionssperrschicht kann somit weggelassen werden.

Mit dem in Fragmentform im Kunstträgermaterial 21 eingebetteten Diffusionssperrmittel 25 kann der Biegevorgang gemäß Verfahrensschritt III (Fig. 3) vereinfacht werden: Zum einen ist das Diffusionssperrmittel 25 nicht als geschlossene Schicht freigelegt, sondern im Kunststoffträgermaterial 21 eingebettet, so dass es zu keiner Beschädigung des Diffusionssperrmittels 25 durch das Biegewerkzeug kommen kann. Zum anderen ist die dem Biegevorgang vorgeschaltete Erwärmung der Biegezone vereinfacht, da im Unterschied zur Fig. 2 keine Wärmeableitung aus der Biegezone heraus entlang einer geschlossenen Diffusionssperrschicht erfolgen kann.

### BEZUGSZEICHENLISTE

- 15: Kunststoffbauteil
- 17: Deckschicht
- 19: Diffusionssperrschicht
- 21: Kunststoffträgermaterial
- 23: Naturfasern
- 25: Fragmente einer Aluminiumfolie
- a₁, a₂, a₃: Schichtdicken
- I, II, III: Verfahrensschritte

## Patentansprüche

1. Kältegerät, mit einem den Kühlraum (5) begrenzenden Gerätekorpus (1), der als Hohlkörper realisiert ist, dessen Hohlraum mit einem Wärmeisolierschaum (3) gefüllt ist, wobei der Gerätekorpus (1) auf der dem Kühlraum (5) zugewandten Innenseite mittels einer Kunststoffverkleidung (14) begrenzt ist, und einer Boden wand (11), einer Decken wand (13) und mit einer äußeren Begrenzungswand (7), die den mit dem Wärmeisolierschaum (3) gefüllten Hohlraum begrenzen wobei die äußere Begrenzungswand (7) ein Kunststoffbauteil (15) ist, das eine Kunststoffplatine ist, **dadurch gekennzeichnet, dass** das Kunststoffbauteil (15) als ein Dreischichtaufbau gefertigt ist, und zwar aus einem naturfaserverstärkten Kunststoff bestehend aus einem Kunststoffträgermaterial (21) und darin eingebetteten Naturfasern (23), aus einer auf dem naturfaserverstärktem Kunststoff aufgebrachten Diffusionssperrschicht (19), die als Diffusionssperrmittel im naturfaserverstärkten Kunststoffbauteil integriert ist und gegen eine Wasserdampf- oder Gasdiffusion resistent ist, und aus einer außenseitigen Dekor- und/oder Kratzschutzschicht (17) auf der, dem Wärmeisolierschaum (3) abgewandten Seite des Kunststoffbauteils (15), wobei die äußere Begrenzungswand (7) an ihren oberen und unteren Ende mit abgekanteten Befestigungs-Flanschen (9) versehen ist, welche randseitig die Bodenwand (11) und die Decken wand (13) ubergreiten.

2. Kältegerät nach Anspruch 1, **dadurch gekennzeichnet, dass** die Diffusionssperrschicht (19) auf der, dem Wärmeisolierschaum (3) zugewandten Seite des Kunststoffbauteils (15) und/oder auf der dem Wärmeisolierschaum (3) abgewandten Seite des Kunststoffbauteils (15) aufgebracht ist.

3. Kältegerät nach einem der vorhergehenden Ansprüche, **dadurch gekennzeichnet, dass** das Kunststoffbauteil (15) aus naturfaserverstärktem Kunststoff eine Schichtdicke (a₁) im Bereich von 1 bis 1,5 mm, die Diffusionssperrschicht (19) eine Schichtdicke (a₂) im Bereich von 0,009 mm und/oder die Deckschicht (17) eine Schichtdicke (a₃) im Bereich von 0,150 mm aufweist.

4. Kältegerät nach einem der vorhergehenden Ansprüche, **dadurch gekennzeichnet, dass** das Diffusionssperrmittel (19, 25) aus Metall, etwa einer Metallfolie, hergestellt ist.

5. Kältegerät nach einem der vorhergehenden Ansprüche, **dadurch gekennzeichnet, dass** das Kunststoffträgermaterial (21) ein Polyolefin (PP), ein PE oder PVC ist.

6. Kältegerät nach einem der vorhergehenden Ansprüche, **dadurch gekennzeichnet, dass** die Naturfasern (23) aus Papier, Holz, Flachs, Baumwolle oder dergleichen hergestellt sind.

7. Kältegerät nach einem der vorhergehenden Ansprüche, **dadurch gekennzeichnet, dass** der Anteil der Naturfasern (23) im Kunststoffträgermaterial (21) bis zu 80% beträgt.

## Claims

1. Refrigeration device, having a device carcass (1) which delimits the refrigeration compartment (5) and is realised as a hollow body, the hollow space of which is filled with a thermally insulating foam (3), wherein the device carcass (1) is delimited on the inner side facing the refrigeration compartment (5) by means of a plastic lining (14), and having a floor wall (11), a ceiling wall (13) and an outer delimiting wall (7) which delimit the hollow space filled with the thermally insulating foam (3), wherein the outer delimiting wall (7) is a plastic component (15) which is a plastic blank, **characterised in that** the plastic component (15) is manufactured as a three-layer structure, from a natural-fibre reinforced plastic consisting of a plastic support material (21) and natural fibres (23) embedded therein, from a diffusion barrier layer (19) which is applied to the natural-fibre reinforced plastic and which is integrated as a diffusion barrier means in the natural-fibre reinforced plastic component and is resistant to water vapour or gas diffusion, and from an external decorative and/or scratch-resistant layer (17) on the side of the plastic component (15) facing away from the thermally insulating foam (3), wherein the outer delimiting wall (7) is provided on its top and bottom end with bevelled attachment flanges (3) which at the edge overlap the floor wall (11) and the ceiling wall (13).

2. Refrigeration device according to claim 1, **characterised in that** the diffusion barrier layer (19) is applied on the side of the plastic component (15) facing the thermally insulating foam (3) and/or on the side of the plastic component (15) facing away from the thermally insulating foam (3).

3. Refrigeration device according to one of the preceding claims, **characterised in that** the plastic component (15) made of natural-fibre reinforced plastic has a layer thickness (a₁) in the region of 1 to 1.5 mm, the diffusion barrier layer (19) has a layer thickness (a₂) in the region of 0.009 mm and/or the covering layer (17) has a layer thickness (a₃) in the region of 0.150 mm.

4. Refrigeration device according to one of the preceding claims, **characterised in that** the diffusion barrier means (19, 25) is manufactured from metal, such as a metal foil.

5. Refrigeration device according to one of the preceding claims, **characterised in that** the plastic support material (21) is a polyolefin (PP), a PE or PVC.

6. Refrigeration device according to one of the preceding claims, **characterised in that** the natural fibres (23) are manufactured from paper, wood, flax, cotton or the like.

7. Refrigeration device according to one of the preceding claims, **characterised in that** the proportion of natural fibres (23) in the plastic support material (21) is up to 80%.

## Revendications

1. Appareil frigorifique, avec un corps d'appareil (1) délimitant l'espace frigorifique (5) et réalisé sous forme de corps creux, dont le creux est rempli d'une mousse calorifuge (3), dans lequel le corps d'appareil (1) est délimité par un habillage en plastique (14) sur le côté intérieur dirigé vers l'espace frigorifique (5), avec une paroi de sol (11), une paroi de plafond (13) et une paroi de délimitation extérieure (7) qui délimitent le creux rempli de mousse calorifuge (3), la paroi de délimitation extérieure (7) étant un composant en plastique (15) prenant la forme d'une platine en plastique, **caractérisé en ce que** le composant en plastique (15) est fabriqué selon une structure en trois couches et plus précisément en un plastique renforcé en fibres naturelles composé d'un matériau support en plastique (21) et de fibres naturelles (23) logées dans celui-ci, d'une couche faisant obstacle à la diffusion (19) apposée sur le plastique renforcé en fibres naturelles, intégrée sous forme de moyen faisant obstacle à la diffusion dans le composant en plastique renforcé en fibres naturelles et résistant face à une diffusion de vapeur d'eau ou de gaz, ainsi que d'une couche extérieure décorative et/ou de protection contre les rayures (17) sur la face du composant en plastique (15) éloignée de la mousse calorifuge (3), la paroi de délimitation extérieure (7) étant dotée sur son extrémité supérieure et inférieure de brides de fixation chanfreinées (9), lesquelles débordent sur la paroi de sol (11) et la paroi de plafond (13) côté bord.

2. Appareil frigorifique selon la revendication 1, **caractérisé en ce que** la couche faisant obstacle à la diffusion (19) est apposée sur la face du composant en plastique (15) proche de la mousse calorifuge (3) et/ou sur la face du composant en plastique (15) éloignée de la mousse calorifuge (3).

3. Appareil frigorifique selon l'une des revendications précédentes, **caractérisé en ce que** le composant en plastique (15) en plastique renforcé en fibres naturelles présente une épaisseur de couche (a₁) de 1 à 1,5 mm, la couche faisant obstacle à la diffusion (19) une épaisseur de couche (a₂) de l'ordre de 0,009 mm et/ou la couche de couverture (17) une épaisseur de couche (a₃) de l'ordre de 0,150 mm.

4. Appareil frigorifique selon l'une des revendications précédentes, **caractérisé en ce que** le moyen faisant obstacle à la diffusion (19, 25) est fabriqué en un métal, par exemple en une feuille de métal.

5. Appareil frigorifique selon l'une des revendications précédentes, **caractérisé en ce que** le matériau support (21) est une polyoléfine (PP), un PE ou un PVC.

6. Appareil frigorifique selon l'une des revendications précédentes, **caractérisé en ce que** les fibres naturelles (23) sont fabriquées en papier, bois, lin, coton ou semblable.

7. Appareil frigorifique selon l'une des revendications précédentes, **caractérisé en ce que** la proportion de fibres naturelles (23) dans le matériau support en plastique (21) peut atteindre jusque 80%.
